# EUROPÄISCHE PATENTSCHRIFT

(11) **EP 0 611 631 B1**
(45) Veröffentlichungstag und Bekanntmachung des Hinweises auf die Patenterteilung: **09.07.1997**
(21) Anmeldenummer: 93120251.9
(22) Anmeldetag: 16.12.1993
(51) Int. Cl.: B25C 5/16, B25C 5/02

(54) **Blockhefter für stärkere Stapel von Heftgut**
Pad stapler for thicker stack of stapling material
Agrafeuse pour bloc pour des grosses piles de matériau

(30) Priorität: 28.01.1993 DE 4302363
(43) Veröffentlichungstag der Anmeldung: 24.08.1994
(73) Patentinhaber: Erwin Müller GmbH & Co., D-49808 Lingen (DE)
(72) Erfinder: Ghibely, Bruno, D-49808 Lingen (DE)
(74) Vertreter: Schirmer, Siegfried, Dipl.-Ing.

(56) Entgegenhaltungen:
- WO-A-90/05641
- DE-A- 3 138 080
- DE-U- 8 312 309
- US-A- 1 994 147
- US-A- 2 031 320
- US-A- 2 702 383

## Beschreibung

Die Erfindung betrifft einen Blockhefter für stärkere Stapel von Heftgut mit einem Anschlag zur Festlegung der Tiefe der Heftung vom Rand des zu heftenden Gutes entsprechend den Abgaben im Oberbegriff von Anspruch 1, wie er aus der DE-A 3138080 bekannt ist.

Mit bekannten Blockheftern läßt sich stärkeres Heftgut, beispielsweise 200 Blatt Papier, bei Einsatz entsprechender Klammertypen problemlos mechanisch heften. Schwierigkeiten treten lediglich bei Fehlheftungen ein, da sich hierbei die Heftklammer noch teilweise im Ausstoßkanal befindet, wodurch ein weiteres ordnungsgemäßes Heften nicht möglich ist. Abhilfe wurde bisher u.a. dadurch geschaffen, daß unter das angekippte Magazin ein Abstandhalter geschoben wurde. Beim Niederdrücken des Hebels des Blockhefters und damit beim Niederdrücken des Ausstoßmessers liegt das Magazin auf dem Abstandhalter auf, so daß die im Ausstoßkanal verklemmte Heftklammer ohne Behinderung nach unten herausgedrückt werden kann. Erforderlich hierbei ist eine bestimmte Höhe des Abstandhalters, die mindestens 1/3 der jeweiligen Länge des zum Einsatz kommenden Heftklammertyps entspricht. Der Abstandhalter als loses Zubehörteil muß zum Einsatz immer griffbereit zur Verfügung stehen, was im praktischen Gebrauch nicht gegeben ist.

Der Erfindung liegt die Aufgabe zugrunde, den Blockhefter so auszubilden, daß ein Herausdrücken einer im Ausstoßkanal verklemmten Heftklammer ohne zusätzliche Hilfsmittel schnell und bequem durchführbar ist.

Diese Aufgabe wird durch die Merkmale des Anspruchs 1 gelöst. Bei einer bevorzugten Ausführung der Erfindung ist der Anschlag in der Gesamtheit oder teilweise als Abstandhalter unter das Magazin bringbar ausgebildet. Der Anschlag ist um seinen jeweiligen Lagerungspunkt drehbar gelagert, so daß er unter das Magazin zu liegen kommt und daher zusätzlich als Abstandhalter dient. Zweckmäßigerweise ist der Anschlag um ca. 45° in beiden Richtungen drehbar gelagert, wobei dem Anschlag in seiner verdrehten Endlage Raststellen zur Lagesicherung zugeordnet sein können.

In Ausgestaltung der Erfindung ist jede Anschlagseite des Hebels mit einer Auflagefläche versehen, die gegenüber der Oberfläche des Anschlags abgesetzt sind, wobei die Auflageflächen zueinanderweisend angeordnet sind. Vorteilhafterweise ist die Unterseite des Magazins auf die Auflageflächen des in seine Endlage verdrehten Anschlags aufsetzbar. Bei einer bevorzugten Ausbildung der Erfindung liegt jeweils eine Seite eines zweiarmigen Anschlags in der verdrehten Endlage am Magazin an. Es ist zweckmäßig, wenn die Höhe der Auflageflächen des Anschlags annähernd 1/3 der Länge des größten zum Einsatz kommenden Heftklammertyps entspricht.

Es besteht auch die Möglichkeit, im Anschlag ein als Abstandhalter dienendes Element zu lagern, das unter das Magazin ausfahrbar ist.

Zweckmäßige Ausgestaltungen der Erfindung sind in den übrigen Unteransprüchen aufgezeigt.

Die Erfindung ermöglicht äußerst schnell ein Ausstoßen verklemmter Heftklammern aus dem Ausstoßkanal, ohne daß hierzu besondere Hilfsmittel erforderlich sind.

Ein Ausführungsbeispiel der Erfindung ist in der Zeichnung dargestellt und wird nachfolgend näher beschrieben. Es zeigen:
- Fig. 1: eine Vorderansicht des unteren Teils eines Blockhefters;
- Fig. 2: einen Horizontalschnitt nach Linie A-B der Fig. 1;
- Fig. 3: wie Fig. 1, jedoch mit um 45° verdrehtem zweiarmigen Hebel und auf dem Hebel aufliegendem Magazin und
- Fig. 4: einen Horizontalschnitt nach Linie C-D der Fig. 3.

Auf der Bodenplatte 5 ist bekannterweise mittig ein zweiarmiger Anschlag 1 in Längsrichtung verschiebbar geführt. Der Anschlag 1 ist hierbei um seinen jeweiligen mittigen Lagerungspunkt 2 um ca. 45° in beiden Richtungen verdrehbar gelagert. In der jeweiligen verdrehten Endlage sind dem zweiarmigen Anschlag 1 Lagesicherungen, z.B. Raststellen, zugeordnet. Wie aus den Figuren 1 und 3 erkennbar, weist jede Anschlagseite des zweiarmigen Anschlags 1 eine gegenüber der Oberfläche abgesetzte Auflagefläche 3 auf. Auf diese Auflageflächen 3 des in seine Endlage verdrehten zweiarmigen Anschlags 1 ist die Unterseite des Magazins 4 aufsetzbar, wobei der am vorderen Ende des Magazins 4 befindliche Ausstoßkanal 6 außerhalb des Bereichs des zweiarmigen Anschlags 1 liegt, vgl. Fig. 4. Aus dieser Figur ist auch erkennbar, daß eine Seite des zweiarmigen Anschlags 1 am Magazin anliegt. Die dem Ausstoßkanal 6 zugeordnete Heftplatte ist mit 7 bezeichnet.

## Patentansprüche

1. Blockhefter für stärkere Stapel von Heftgut mit einem Anschlag (1) zur Festlegung der Tiefe der Heftung vom Rand des zu heftenden Gutes,
wobei der Anschlag in der Bodenplatte (5) in Längsrichtung verschiebbar gelagert ist,
wobei am Ende eines zur Aufnahme der Heftmittel dienenden Magazins (4) ein Ausstoßkanal (6) angeordnet ist, und
wobei in oder auf der Bodenplatte ein unter das Magazin zu bringender zwangsgeführter Abstandhalter angeordnet ist,
**dadurch gekennzeichnet,**
daß der Anschlag (1) um seinen jeweiligen Lagerungspunkt (2) drehbar gelagert ist.

2. Blockhefter nach Anspruch 1, dadurch gekennzeichnet, daß der Anschlag (1) in der Gesamtheit oder teilweise als Abstandhalter unter das Magazin (4) bringbbar ausgebildet ist.

3. Blockhefter nach einem der Ansprüche 1 bis 2, dadurch gekennzeichnet, daß der Anschlag um ca. 45° in beiden Richtungen drehbar gelagert ist.

4. Blockhefter nach einem der Ansprüche 1 bis 3, dadurch gekennzeichnet, daß dem Anschlag (1) in seiner verdrehten Endlage Raststellen zur Lagesicherung zugeordnet sind.

5. Blockhefter nach einem der Ansprüche 1 bis 4, dadurch gekennzeichnet, daß jede Anschlagseite des Anschlags (1) mit einer Auflagefläche (3) versehen ist.

6. Blockhefter nach einem der Ansprüche 1 bis 5, dadurch gekennzeichnet, daß die Auflageflächen (3) des Anschlags (1) gegenüber der Oberfläche des Anschlags (1) abgesetzt sind.

7. Blockhefter nach Anspruch 6, dadurch gekennzeichnet, daß die Auflageflächen (3) zueinanderweisend angeordnet sind.

8. Blockhefter nach einem der Ansprüche 1 bis 7, dadurch gekennzeichnet, daß die Unterseite des Magazins (4) auf die Auflageflächen (3) des in seine Endlage verdrehten Anschlags (1) aufsetzbar ist.

9. Blockhefter nach einem der Ansprüche 4 bis 8, dadurch gekennzeichnet, daß jeweils eine Seite eines zweiarmigen Anschlags (1) in der verdrehten Endlage am Magazin (4) anliegt.

10. Blockhefter nach einem der Ansprüche 5 bis 9, dadurch gekennzeichnet, daß die Höhe der Auflageflächen (3) des Anschlags (1) annähernd 1/3 der Länge des größten zum Einsatz kommenden Heftklammertyps entspricht.

11. Blockhefter nach Anspruch 1 oder 2, dadurch gekennzeichnet, daß im Anschlag (1) ein als Abstandhalter dienendes Element gelagert ist.

12. Blockhefter nach Anspruch 11, dadurch gekennzeichnet, daß das im Anschlag (1) gelagerte Element unter das Magazin ausfahrbar ist.

13. Blockhefter nach Anspruch 11 oder 12, dadurch gekennzeichnet, daß dem im Anschlag (1) gelagerten Element eine Druckfeder mit Auslösemechanismus zugeordnet ist.

14. Blockhefter nach Anspruch 1, dadurch gekennzeichnet, daß der Abstandhalter in der Bodenplatte (5) ausfahrbar gelagert ist.

15. Blockhefter nach Anspruch 14, dadurch gekennzeichnet, daß dem in der Bodenplatte (5) gelagerten Abstandhalter eine Druckfeder mit Auslösemechanismus zugeordnet ist.

## Claims

1. Block stapler for thicker stacks of stock to be stapled, comprising an abutment (1) for fixing the depth of the stapling from the edge of the stock to be stapled, wherein the abutment is mounted in the base plate (5) to be displaceable in longitudinal direction, wherein an ejector channel (6) is arranged at the end of a magazine (4) serving for reception of the stapling means, and wherein a constrainedly guided range spacer to be brought under the magazine is arranged in or on the base plate, characterised thereby that the abutment (1) is mounted to be rotatable about its respective bearing point (2).

2. Block stapler according to claim 1, characterised thereby that the abutment (1) is constructed in entirety or partially as a range spacer able to be brought under the magazine (4).

3. Block stapler according to one of claims 1 to 2, characterised thereby that the abutment is mounted to be rotatable through about 45° in both directions.

4. Block stapler according to one of claims 1 to 3, characterised thereby that detent positions for positional fixing are associated with the abutment (1) in its rotated end position.

5. Block stapler according to one of claims 1 to 4, characterised thereby that each abutment side of the abutment (1) is provided with a support surface (3).

6. Block stapler according to one of claims 1 to 5, characterised thereby that the support surfaces (3) of the abutment (1) are offset relative to the surface of the abutment (1).

7. Block stapler according to claim 6, characterised thereby that the support surfaces (3) are arranged to face one another.

8. Block stapler according to one of claims 1 to 7, characterised thereby that the underside of the magazine (4) is placeable on the support surfaces (3) of the abutment (1) rotated into the end position.

9. Block stapler according to one of claims 4 to 8, characterised thereby that each time one side of a double-arm abutment (1) bears in the rotated end position against the magazine (4).

10. Block stapler according to one of claims 5 to 9, characterised thereby that the height of the support surfaces (3) of the abutment (1) correspond to approximately one third of the length of the largest stapling clip type coming into use.

11. Block stapler according to claim 1 or 2, characterised thereby that an element serving as a range spacer is mounted in the abutment (1).

12. Block stapler according to claim 1, characterised thereby that the element mounted in the abutment (1) is withdrawable below the magazine.

13. Block stapler according to claim 1 or 2, characterised thereby that a compression spring with release mechanism is associated with the element mounted in the abutment (1).

14. Block stapler according to claim 1, characterised thereby that the range spacer is mounted in the base plate (5) to be withdrawable.

15. Block stapler according to claim 14, characterised thereby that a compression spring with release mechanism is associated with the range spacer mounted in the base plate (5).

## Revendications

1. Agrafeuse à plat recevant des piles assez épaisses de matériau à brocher et comportant une butée (1) pour fixer la profondeur du brochage à partir du bord du matériau à brocher, dans laquelle
- la butée est montée coulissante longitudinalement sur l'embase plane (5),
- un canal d'éjection (6) est placé à une extrémité d'un magasin (4) servant à recevoir les moyens de brochage,
- sur ou dans l'embase plane se trouve un espaceur guidé impérativement de manière à venir sous le magasin
caractérisée en ce que
la butée (1) peut pivoter autour de son point de montage (2) quelle que soit la position de celui-ci.

2. Agrafeuse selon la revendication 1,
caractérisée en ce que
la butée (1) est constituée en tout ou en partie sous la forme d'un espaceur qui peut venir sous le magasin (4).

3. Agrafeuse selon l'une des revendications 1 et 2,
caractérisée en ce que
la butée peut pivoter, dans les deux sens, d'environ 45°.

4. Agrafeuse selon l'une des revendications 1 à 3,
caractérisée en ce que
des points d'arrêt sont associés à la butée (1) occupant l'une ou l'autre de ses positions extrêmes de rotation.

5. Agrafeuse selon l'une des revendications 1 à 4,
caractérisée en ce que
chaque côté de butée de la butée (1) présente une portée de butée (3).

6. Agrafeuse selon l'une des revendications 1 à 5,
caractérisée en ce que
les portées (3) de la butée (1) sont en dessous de la surface supérieure de la butée (1).

7. Agrafeuse selon la revendication 6,
caractérisée en ce que
les portées du butées (3) sont en face l'une de l'autre.

8. Agrafeuse selon l'une des revendications 1 à 7,
caractérisée en ce que
la face inférieure du magasin (4) peut venir se placer sur les protées de butée (3) de la butée (1) placée en position extrême de rotation.

9. Agrafeuse selon l'une des revendications 4 à 8,
caractérisée en ce qu'
un côté de la butée (1) à deux bras est en appui sur le magasin (4), lorsque la butée est en position extrême de rotation.

10. Agrafeuse selon l'une des revendications 6 à 9,
caractérisée en ce que
la hauteur de la portée d'appui (3) de la butée (1) est sensiblement égale au tiers de la longueur de la plus grande agrafe qui peut être utilisée.

11. Agrafeuse selon la revendication 1 ou 2,
caractérisée en ce qu'
un élément servant d'espaceur est monté dans la butée (1).

12. Agrafeuse selon la revendication 11,
caractérisée en ce que
l'élément monté dans la butée (1) peut être déployé sous le magasin.

13. Agrafeuse selon les revendications 11 ou 12,
caractérisée en ce qu'
à l'élément monté dans la butée (1) est associé un ressort de poussée équipé d'un mécanisme de déclenchement.

14. Agrafeuse selon la revendication 1,
caractérisée en ce que
l'espaceur est monté et peut se déployer sur l'embase plane (5).

15. Agrafeuse selon la revendication 14,
caractérisée en ce qu'
à l'espaceur monté sur l'embase plane (5) est associé un ressort de poussée équipé d'un mécanisme de déclenchement.
